# EUROPÄISCHE PATENTANMELDUNG

(11) **EP 4 760 010 A1**
(43) Veröffentlichungstag der Anmeldung: **17.06.2026**
(21) Anmeldenummer: 25219335.4
(22) Anmeldetag: 28.11.2025
(51) Int. Cl.: E03C 1/10, E03B 11/02

(54) **ZULAUFEINHEIT UND SICHERUNGSARMATUR FÜR EINEN OFFENEN TANK UND GERÄT ZUM ANSCHLUSS AN DAS TRINKWASSERNETZ**

(30) Priorität: 16.12.2024 DE 102024138081
(71) Anmelder: DWA Dialyse-Wasser-Aufbereitungsanlagen GmbH & Co. KG, 76698 Ubstadt-Weiher (DE)
(72) Erfinder: Kuch, Tobias, 76698 Ubstadt-Weiher (DE); Walther, Paul, 76698 Ubstadt-Weiher (DE)
(74) Vertreter: Durm Patentanwälte PartG mbB

(57) **Zusammenfassung**

Eine Zulaufeinheit (10) für einen offenen Tank (60) zur Aufnahme einer Flüssigkeit oder für eine Sicherungsarmatur (40) für einen offenen Tank (60), umfassend eine Decke (16), die eine Zulauföffnung (18) hat, welche mit einem Zulauf für Flüssigkeit derart verbindbar ist, dass Flüssigkeit aus dem Zulauf in die Zulaufeinheit (10) gelangt, eine Innenreihe (30) von Innen-Lamellen (32), die voneinander beabstandet und um die Zulauföffnung (18) herum angeordnet sind und sich von der Decke (16) weg erstrecken, eine von der Innenreihe (30) beabstandete Außenreihe (20) von Außen-Lamellen (22), die voneinander beabstandet und um die Zulauföffnung (18) herum angeordnet sind und sich von der Decke (16) weg erstrecken und eine Außenwandung (12) mit Überlauföffnungen (14), die von der Decke (16) abgedeckt wird und die die Außenreihe (20) von Außen-Lamellen (22) umgibt. Die Innenreihe (30) von Innen-Lamellen (32) ist näher an der Zulauföffnung (18) angeordnet als die Außenreihe (20) von Außen-Lamellen (22). Die Außen-Lamellen (22) überlappen mit zwischen den Innen-Lamellen (32) gebildeten Innen-Lamellenöffnungen (38) derart, dass die Innen-Lamellenöffnungen (38) in Richtung der Zulauföffnung (18) von den Außen-Lamellen (22) überdeckt sind.

## Beschreibung

Die vorliegende Erfindung betrifft eine Zulaufeinheit für einen offenen Tank zur Aufnahme einer Flüssigkeit und eine Sicherungsarmatur mit einer Zulaufeinheit für einen offenen Tank. Die Zulaufeinheit hat eine Außenwandung und eine Decke mit einer Zulauföffnung, die mit einem Zulauf für Flüssigkeit derart verbindbar ist, dass Flüssigkeit aus dem Zulauf in die Zulaufeinheit gelangt.

Geräte und Apparate, die direkt oder indirekt an das Trinkwassernetz oder ein anderes Flüssigkeitsnetz angeschlossen werden, benötigen eine Absicherung, die einen Rückfluss in das Wassernetz oder Flüssigkeitsnetz zuverlässig verhindert. Dies ist beispielsweise in Normen geregelt, etwa in der EN 1717.

In den Kategorien 4 und 5 der EN 1717 werden die entsprechenden Maßnahmen vorgeschrieben. Sie betreffen beispielsweise Umkehrosmosegeräte, insbesondere solche, die im medizinischen Bereich eingesetzt werden. Die geforderten Sicherungsmechanismen lassen sich in der Regel nur über einen freien Einlauf mit geeignetem Überlauf sicherstellen. Dies betrifft auch Geräte mit kleinen Volumenströmen und kleinen Behältern (kleiner als 1 m³).

Typischerweise wird bei Geräten, die an ein Flüssigkeitsnetz angeschlossen sind, ein Vorlaufbehälter oder Tank eingesetzt, um beispielsweise die Flüssigkeit für nachgeschaltete Elemente, wie Pumpen, zu puffern. Ein derartiger Tank ist in Strömungsrichtung hinter einer Sicherungsarmatur angeordnet, welche das Flüssigkeitsnetz oder Wassernetz vor einem Rücklaufen, Rücksaugen und/oder Rückdrücken von Flüssigkeit aus einem Gerät oder Tank schützt. Das Risiko der Verunreinigung des Flüssigkeitsnetzes durch potentiell kontaminierte Flüssigkeit aus einem Apparat oder Tank wird zuverlässig unterbunden.

Die Realisierung der normativ geforderten Absicherung führt insbesondere bei kleineren Geräten zu Problemen. Aufgrund der geringen Flüsse der Flüssigkeit werden kleine Schläuche und Tankeinheiten bzw. Vorlaufbehälter eingesetzt. Dennoch müssen die Mindestabstände für die Flüssigkeitssicherung des Netzes eingehalten werden, insbesondere wenn ein freier Einlauf realisiert ist. Dies führt häufig zu einem Spritzen der eingebrachten Flüssigkeit über die Kante des Vorlaufbehälters bzw. Tanks hinaus.

Bei vielen Geräten, insbesondere bei medizinischen Geräten werden die Tankeinheiten oder Behälter innerhalb des Geräts montiert, sodass ein Spritzen der Flüssigkeit über die Behälterkante hinaus im Betrieb zu Ansammlungen von Flüssigkeit innerhalb des Geräts und dauerhaft zu Beschädigungen führen kann. Auch wenn Geräte in sensiblen Bereichen aufgestellt werden, ist bei außenliegenden Tankeinheiten keine dauerhafte Verschmutzung durch Flüssigkeit akzeptabel oder wünschenswert.

Im Stand der Technik werden deshalb Zulaufeinheiten mit Injektoren oder ähnlichen Vorrichtungen eingesetzt, um das Spritzen oder Überlaufen über die Behälterkante hinaus zu reduzieren. Dies führt jedoch zu Verwirbelungen innerhalb des Tanks, die Schäden am Gerät hervorrufen können, insbesondere an nachgeschalteten Elementen wie beispielsweise Pumpen, wenn diese aufgrund der Verwirbelungen Luftblasen ansaugen.

Die US 4 467 830 A zeigt beispielsweise eine Zulaufeinheit für einen offenen Flüssigkeitstank oder eine Sicherungsarmatur für einen offenen Tank.

Die im Stand der Technik verfügbaren Zulaufeinheiten, die die gesetzlichen und normativen Anforderungen in Bezug auf das Verhindern eines Rücklaufs in ein Flüssigkeitsnetz erfüllen, sind in der Regel für Großgeräte ausgelegt und für kleine Geräte nicht geeignet. Manche der Geräte weisen auch keinen ausreichenden Spritzschutz auf, sodass es immer wieder zu Beschädigungen der Geräte durch ein Ansammeln von Flüssigkeiten kommt.

Aufgabe der vorliegenden Erfindung ist es deshalb, eine Zulaufeinheit oder Sicherungsarmatur vorzuschlagen, die einen Spritzschutz zur Verfügung stellt und Verwirbelungen in einem offenen Tank beim freien Einlauf vermeidet.

Gelöst wird das Problem mit einer Zulaufeinheit mit den Merkmalen des Anspruchs 1, einer Sicherungsarmatur mit den Merkmalen des Anspruchs 2, einem offenen Tank zum Anschluss an ein Flüssigkeitsnetz mit den Merkmalen des Anspruchs 12 sowie einem Gerät zum Anschluss an das Trinkwassernetz mit den Merkmalen des Anspruchs 15.

In einem Aspekt betrifft die vorliegende Erfindung eine Zulaufeinheit für einen offenen Tank zur Aufnahme einer Flüssigkeit oder für eine Sicherungsarmatur für einen offenen Tank. Die erfindungsgemäße Zulaufeinheit hat eine Decke, die eine Zulauföffnung hat, welche mit einem Zulauf für Flüssigkeit derart verbindbar ist, dass Flüssigkeit aus dem Zulauf in die Zulaufeinheit gelangt. Der Zulauf kann bevorzugt als freier Einlauf oder in Form eines Schlauchs oder Rohrs realisiert sein.

Die Zulaufeinheit hat eine Innenreihe von (stegförmigen) Innen-Lamellen, die voneinander beabstandet und um die Zulauföffnung herum angeordnet sind und sich von der Decke weg erstrecken, und eine von der Innenreihe beabstandete Außenreihe von (stegförmigen) Außen-Lamellen, die voneinander beabstandet und um die Zulauföffnung herum angeordnet sind und sich von der Decke weg erstrecken.

Eine Außenwandung der Zulaufeinheit hat wenigstens eine Überlauföffnung. Die Außenwandung wird von der Decke abgedeckt und ist mit ihr verbunden. Sie umgibt die Außenreihe von Außen-Lamellen. Die Innenreihe von Innen-Lamellen ist näher an der Zulauföffnung angeordnet als die Außenreihe von Außen-Lamellen und die Außen-Lamellen überlappen mit zwischen den Innen-Lamellen gebildeten Innen-Lamellenöffnungen derart, dass die Innen-LamellenÖffnungen in Richtung der Zulauföffnung von den Außen-Lamellen überdeckt sind.

In einem weiteren Aspekt betrifft die Erfindung eine Sicherungsarmatur für einen offenen Tank zur Aufnahme einer Flüssigkeit, umfassend eine Zulaufeinheit, die mit einem Zulauf für die Flüssigkeit verbindbar ist und ein sich an die Zulaufeinheit anschließendes, nach unten offenes Tauchrohr.

Die Zulaufeinheit umfasst eine Decke, die eine Zulauföffnung hat. Die Zulauföffnung ist mit dem Zulauf derart verbindbar, dass Flüssigkeit aus dem Zulauf in die Zulaufeinheit gelangt. Die Zulaufeinheit hat eine Innenreihe von Innen-Lamellen, die voneinander beabstandet und um die Zulauföffnung herum angeordnet sind und sich von der Decke weg erstrecken, und eine von der Innenreihe beabstandete Außenreihe von Außen-Lamellen, die voneinander beabstandet und um die Zulauföffnung herum angeordnet sind und sich von der Decke weg erstrecken. Die Zulaufeinheit der Sicherungsarmatur weist eine Außenwandung mit Überlauföffnungen auf, die von der Decke abgedeckt wird und die die Außenreihe von Außen-Lamellen umgibt. Dabei ist die Innenreihe von Innen-Lamellen näher an der Zulauföffnung angeordnet als die Außenreihe von Außen-Lamellen, und die Außen-Lamellen und die Innen-Lamellen sind derart angeordnet, dass sie sich aus Richtung der Zulauföffnung überlappen.

Die Lamellen der Zulaufeinheit sind erfindungsgemäß also derart angeordnet, dass jeder gradlinige Flüssigkeitsstrahl von der Zulauföffnung seitlich nach außen in Richtung Außenwandung wenigstens auf eine Lamelle trifft und nicht aus der Zulaufeinheit seitlich herausspritzen kann. Dies hat den Vorteil, dass ein seitliches Austreten von Flüssigkeit aus der Zulaufeinheit während des Zulaufs von Flüssigkeit zuverlässig vermieden wird, da die Flüssigkeit durch die versetzt angeordneten Lamellen am seitlichen Austritt gehindert wird. Die Flüssigkeit fließt folglich vom Zulauf durch die Zulaufeinheit nach unten in einen angeschlossenen Tank. Auf diese Weise lässt sich ein freier Einlauf ohne seitliches Spritzen realisieren. Der Austritt von spritzender Flüssigkeit direkt aus dem Zulauf über den Tank hinaus wird unterbunden. Somit wird ein Benetzen umliegender Flächen mit Flüssigkeit verhindert.

Die Überlauföffnungen in der Außenwandung stellen ein Entlüften des an die Zulaufeinheit angeschlossenen Tauchrohrs sicher. Hierdurch wird ein Rücklauf von Flüssigkeit aus dem Tauchrohr, das in einen Tank eingetaucht wird, in die Zulauföffnung ausgeschlossen. Damit werden die entsprechenden regulatorischen Anforderungen erfüllt, die ein Verhindern eines Rücklaufs in ein an der Zulauföffnung über einen Zulauf angeschlossenes Flüssigkeits- oder Wassernetz fordern.

Ein Gerät mit einer derartigen Zulaufeinheit ist von Beschädigungen durch spritzende Flüssigkeit geschützt. Zudem werden die gesetzlichen und regulatorischen Anforderungen an Sicherungsarmaturen in Apparaten und Geräten eingehalten. Verwirbelungen im Tank oder Vorlaufbehälter werden auf ein Minimum reduziert oder gänzlich verhindert, so dass Beschädigungen des Geräts ausgeschlossen sind.

In einem weiteren Aspekt betrifft die Erfindung einen offenen Tank zum Anschluss an ein Flüssigkeitsnetz, mit einer Sicherungsarmatur, wie oben beschrieben. Der Tank umfasst einen im Boden des Tanks angeordneten Auslauf und eine Haltevorrichtung zum Halten der Sicherungsarmatur an dem Tank oder einem offenen Gehäuse des Tanks. Optional kann der Auslauf auch im unteren Bereich an einer Wand des Tanks angeordnet sein.

Erfindungsgemäß ist der offene Tank oder Vorlaufbehälter für den Einsatz eines freien Einlaufs geeignet, bei dem aus einem Flüssigkeits- oder Wassernetz Flüssigkeit bzw. Wasser in den Tank gelangt. Die Flüssigkeit wird durch die Sicherungsarmatur von einem Zulauf in den Tank geleitet. Mittels des Auslaufs im Boden des Tanks kann die Flüssigkeit abfließen oder abgepumpt bzw. abgesaugt werden. Im Fehlerfall, bei defektem Auslauf und gleichzeitig weiter einströmender Flüssigkeit, wird ein Rücklauf in das Flüssigkeitsnetz durch die Sicherungsarmatur verhindert und ein Überlaufen über die obere Tankkante des offenen Tanks ermöglicht.

In einem weiteren Aspekt betrifft die Erfindung ein Gerät zum Anschluss an das Trinkwassernetz, insbesondere ein Dialysegerät oder ein Umkehrosmosegerät. Das Gerät hat einen offenen Tank zur Aufnahme von Wasser, einen freien Einlauf in den Tank mittels eines Zulaufs und eine oben beschriebene Sicherungsarmatur, um ein seitliches Entweichen des zugeführten Wassers während des Zulaufs in den Tank zu verhindern. Das Tauchrohr der Sicherungsarmatur, das mit der Zulaufeinheit verbunden ist, ragt derart in den Tank hinein, dass das freie Ende des Tauchrohrs von dem Boden des Tanks beabstandet ist.

Bevorzugte Ausgestaltungen der Erfindung werden in den abhängigen Ansprüchen beschrieben. Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

In einer bevorzugten Ausgestaltung sind in der Zulaufeinheit die Innenreihe von Innen-Lamellen und die Außenreihe von Außen-Lamellen im Wesentlichen auf einer geschlossenen Kurvenbahn angeordnet. Besonders bevorzugt sind die beiden Kurvenbahnen konzentrisch. Sehr bevorzugt ist die Kurvenbahn eine gekrümmte Bahn, beispielsweise ein Oval oder ein Kreis. Eine kreisförmige Anordnung der Lamellen hat den Vorteil, dass sie fertigungstechnisch sehr einfach herstellbar ist. Allerdings können bei einigen Geräten ovale Anordnungen der Innenreihe und Außenreihe für die Lamellen vorteilhaft sein.

Die Außenwandung der Zulaufeinheit hat bevorzugt ebenfalls die Form einer geschlossenen Kurvenbahn, die besonders bevorzugt konzentrisch zu der Außenreihe von Außen-Lamellen angeordnet ist. Vorteilhaft ist eine kreisförmige Außenwandung bei kreisförmig angeordneten Lamellen.

Eine ebenfalls bevorzugte Ausführungsform sieht vor, dass die Abstände zwischen den Innen-Lamellen und/oder die Abstände zwischen den Außen-Lamellen gleich groß sind. Die einzelnen Lamellen der jeweiligen Reihen haben dann äquidistante Abstände. In einer besonders bevorzugten Ausführungsform sind die Abstände zwischen den Innen-Lamellen genauso groß wie die Abstände zwischen den Außen-Lamellen. Selbstverständlich kann es Ausführungsformen und Anwendungen geben, in denen die Abstände der Außen-Lamellen und die Abstände der Innen-Lamellen ungleich groß sind. Auch ist es denkbar, dass die Abstände der Lamellen der jeweiligen Reihen variieren können. Auch die Größe, insbesondere die Breite, der Innen-Lamellen können von der Größe bzw. der Breite der Außen-Lamellen abweichen.

Eine bevorzugte Ausführungsform der Zulaufeinheit sieht vor, dass die Zulauföffnung im Deckel mittig angeordnet ist. In diesem Fall sind bevorzugt die Lamellen konzentrisch zu der mittigen Öffnung im Deckel angeordnet. Dies bietet sich insbesondere dann an, wenn die geschlossene Kurvenbahn der Außen- und Innen-Lamellen jeweils kreisförmig ist und die Außenwandung ebenfalls kreisförmig ist und konzentrisch zu der Zulauföffnung. Bevorzugt sind die Außen-Lamellen und/oder die Innen-Lamellen leicht gekrümmt.

In einer weiter bevorzugten Ausführungsform der Zulaufeinheit sind die Lamellen (Innen-Lamellen bzw. Außen-Lamellen) einstückig mit der Decke verbunden. Besonders bevorzugt sind die Lamellen und die Decke einstückig mit der Außenwand verbunden.

Besonders bevorzugt sind die Außen-Lamellen oder die Innen-Lamellen jeweils gleich breit. Eine ebenso bevorzugte Ausführung sieht vor, dass die Außen-Lamellen und/oder Innen-Lamellen jeweils gleich lang sind. Allerdings kann es in manchen Ausführungsformen vorteilhaft sein, dass die Innen-Lamellen länger sind als die Außen-Lamellen. Dies gilt insbesondere dann, wenn die Innen-Lamellen an ihrer freien Unterseite mittels eines Verbindungsrings (Innenring) miteinander verbunden sind. Ebenso bevorzugt ist es, wenn die Außen-Lamellen genauso breit sind wie die Innen-Lamellen.

Eine besondere Ausführungsform der Zulaufeinheit sieht einen unteren Bodenring vor, der der Decke gegenüber liegt und eine innere Öffnung hat, so dass Flüssigkeit von der Decke oder der Zulauföffnung direkt durch die innere Öffnung gelangen kann. Vorzugsweise ist der Bodenring mit der Außenwandung verbunden. Ebenso bevorzugt ist es, dass die Außen-Lamellen mit ihrem unteren freien Ende mit dem Bodenring verbunden sind. Dadurch wird die Stabilität der Lamellen erhöht. Selbstverständlich ist es möglich, dass diese Merkmale auch einzeln realisiert sind. So kann der Bodenring zwar mit den Außen-Lamellen verbunden sein; er muss jedoch nicht mit der Außenwandung verbunden sein. Die Anordnung eines Bodenrings, der mit der Außenwandung verbunden ist, bietet sich insbesondere bei einer Zulaufeinheit an, die an ihrem unteren Ende ansonsten vollständig offen ist.

Bevorzugt sind die Innen-Lamellen an ihren unteren Enden mit einem unteren Innenring miteinander verbunden. Der Innenring hat wenigstens die Breite einer Lamellendicke. Der Innenring kann wenigstens über Stege mit dem unteren Bodenring verbunden sein, wobei der Bodenring mit der Außenwandung bevorzugt einstückig verbunden ist.

In einer bevorzugten Ausführungsform sind die Überlauföffnungen in der Außenwandung derart dimensioniert, dass die Summe der Breite der Überlauföffnungen größer ist als die Summe der Öffnungsbreiten in der Innenreihe zwischen benachbarten Innen-Lamellen oder größer ist als die Summe der Öffnungsbreiten in der Außenreihe zwischen benachbarten Außen-Lamellen. Somit ist die Summe der Breite der Überlauföffnungen größer als die Summe der Breite der Innen-Lamellenöffnungen, die zwischen zwei benachbarten Innen-Lamellen gebildet werden. Gleiches gilt für die Öffnungsbreiten der Außen-Lamellenöffnungen zwischen den Außen-Lamellen. Auf diese Weise wird gewährleistet, dass es zu keinem Rückstau kommen kann. Vielmehr kann jede Flüssigkeitsmenge, die durch die Lamellen der Innenreihe und Außenreihe dringt, durch die Außenwandung abfließen.

Innen-Lamellenöffnungen und Außen-Lamellenöffnungen bilden Öffnungsspalten zwischen den jeweiligen Lamellen. Beim Vorhandensein eines Innenrings und eines Bodenrings werden jeweils Öffnungsfenster zwischen den Lamellen gebildet, die durch zwei benachbarte Lamellen, die Decke und den entsprechenden Ring am Boden der Zulaufeinheit eingerahmt sind.

In einer bevorzugten Ausführungsform ist die Zulaufeinheit für kleine Zulaufvolumen ausgebildet. Vorzugsweise ist die Zulauföffnung derart dimensioniert, dass die Strömungsgeschwindigkeiten durch einen an der Zulauföffnung installierten Zulauf deutlich kleiner als 1 m³ pro Stunde sind. Weiter bevorzugt ist die Strömungsgeschwindigkeit auf kleiner als 0,5 m³ pro Stunde begrenzt, sehr bevorzugt auf kleiner als 0,1 m³ pro Stunde. Eine besonders bevorzugte Ausführungsform sieht eine Zulauföffnung vor, die eine Strömungsgeschwindigkeit von höchstens 0,05 m³ pro Stunde erlaubt.

In einer bevorzugten Ausführungsform der Sicherungsarmatur weisen die Innen-Lamellenöffnungen zwischen jeweils zwei Innen-Lamellen eine Höhe auf, die größer ist als eine normativ vorgegebene Überlaufhöhe Ow. Diese ist beispielsweise der Norm EN 1717 zu entnehmen.

In einer bevorzugten Ausführungsform der Sicherungsarmatur weisen die Zulaufeinheit und/oder das Tauchrohr einen kreisförmigen Querschnitt auf. Der Durchmesser des Tauchrohrs ist höchstens so groß wie der Durchmesser der Außenwandung und größer als der Durchmesser der Innenreihe der Innen-Lamellen. In einer bevorzugten Ausführungsform ist die Außenwandung und/oder ein optionaler unterer Bodenring derart geformt, dass ein Anschlag für das Tauchrohr gebildet wird. Vorzugsweise kann von der Außenwandung, dem Bodenring oder einem Innenring für die inneren Lamellen eine Aufnahme für das obere Ende des Tauchrohrs gebildet werden. Diese kann durch Formpassung oder Presspassung oder durch einen federnden Haltebügel, beispielsweise einem elastischen Kragen, das Tauchrohr in seiner Position und an der Zulaufeinheit in Position halten. Die Haltewirkung kann durch weitere Befestigungsmittel oder Kleber verstärkt werden.

Am unteren Ende der Außenwandung ist bevorzugt eine Manschette angeordnet, die Teil der Aufnahme für das Tauchrohr ist. Die kragenförmige Manschette kann einstückig an den Bodenring angeformt sein.

Das Tauchrohr kann einen kurvenförmigen, ovalen, runden oder eckigen Querschnitt haben.

Eine bevorzugte Ausführungsform des erfindungsgemäßen Tanks sieht vor, dass das Volumen des Tanks nicht größer als 1 m³ ist. Weiter bevorzugt sind Ausführungen des Tanks mit einem Volumen von weniger als 0,5 m³, höchstens 0,1 m³ und besonders bevorzugt von höchstens 0,01 m³. Insbesondere für Tanks mit kleinerem Volumen ist die erfindungsgemäße Sicherungsarmatur besonders geeignet, auch um die regulatorischen Anforderungen zu erfüllen.

In einer ebenfalls bevorzugten Ausführungsform ist die Rohrlänge des Tauchrohrs derart, dass das Tauchrohr wenigstens bis zu einem minimalen Betriebsflüssigkeitsspiegel in den Tank hineinragt ohne den Boden des Tanks zu berühren. Der Betriebsflüssigkeitsspiegel ist der Level der Flüssigkeit in dem Tank, der bei einem in der Praxis als Normalbetrieb angesehenen Betrieb nicht unterschritten wird. Ein Unterschreiten des Betriebsflüssigkeitsspiegels findet nur im Fehlerfall statt, wenn der Zulauf gesperrt und der Auslauf geöffnet ist.

In einer bevorzugten Ausführungsform hat die Zulaufeinheit ein nach unten wenigstens teilweise offenes Gehäuse mit der Außenwand und der Decke. Auf diese Weise kann Flüssigkeit oder Wasser von der Decke nach unten in einen darunter angeordneten Tank frei fallen, wodurch ein Rückfluss in Richtung Zulauf ausgeschlossen ist.

Bevorzugt überlappen sich die Lamellen (Innen-Lamellen bzw. Außen-Lamellen) jeweils an beiden Seitenkanten der Lamellen. Eine Außen-Lamelle überlappt oder überragt also mit ihren Seitenkanten die Seitenkanten von zwei benachbarten Innen-Lamellen. Gleiches gilt für die Innen-Lamellen vice versa. Die Überlappung erfolgt derart, dass jeder gradlinige Flüssigkeitsstrahl von der Zulauföffnung seitlich nach außen in Richtung Außenwandung wenigstens auf eine Lamelle trifft und die Außenwandung nicht erreicht.

In einer anderen bevorzugten Ausführungsform der Zulaufeinheit hat die Zulauföffnung einen Anschlussbereich, der mit einem Anschlussstück eines Zulaufs korrespondierend derart zusammenwirkt, dass eine flüssigkeitsdichte Verbindung zwischen Zulauföffnung und Zulauf bzw. Anschlussstück hergestellt wird. Der Anschlussbereich kann beispielsweise und bevorzugt ein Gewinde (Innengewinde) aufweisen, einen Schraubanschluss, einen Clip-Anschluss oder Klemmanschluss, einen Klebebereich oder einen Einpressbereich umfassen.

Die Erfindung wird nachfolgend anhand einiger ausgewählter Ausführungsbeispiele im Zusammenhang mit den beiliegenden Zeichnungen näher beschrieben und erläutert. Es zeigen:
- Figuren 1a, 1b: ein erfindungsgemäße Zulaufeinheit im Schnitt;
- Figur 2: eine Schnittzeichnung einer Sicherungsarmatur;
- Figur 3: eine Sicherungsarmatur in unterschiedlichen Darstellungen;
- Figuren 4a - 4d: einen offenen Tank mit einer Sicherungsarmatur in verschiedenen Darstellungen;

Figur 1a und 1b zeigen eine Zulaufeinheit 10 für einen offenen Tank zur Aufnahme einer Flüssigkeit. Die Zulaufeinheit 10 hat eine Außenwandung 12 mit Überlauföffnungen 14, die einen Austritt einer Flüssigkeit aus dem Inneren der Zulaufeinheit 10 nach außen ermöglichen. Eine Decke 16 der Zulaufeinheit 10 hat eine Zulauföffnung 18, die mittig angeordnet ist und zum Anschluss an einen Zulauf dient, durch den Flüssigkeit in die Zulaufeinheit 10 einströmen kann. In der hier gezeigten Ausführungsform weist die Zulauföffnung 18 ein Innengewinde 19 auf, in den ein optionaler Adapter geschraubt werden kann, um beispielsweise einen Zulaufschlauch an die Zulaufeinheit 10 anzuschließen.

Die Decke 16 deckt die Außenwandung 12 ab, ebenso wie eine Außenreihe 20 mit Außen-Lamellen 22, die sich von der Decke 16 weg erstrecken und parallel zur Außenwandung 12 angeordnet sind. Die Außenreihe 20 mit den Außen-Lamellen 22 ist um die Zulauföffnung 18 herum angeordnet. Die einzelnen Außen-Lamellen 22 sind voneinander beabstandet und bilden insgesamt in der Außenreihe 20 eine kreisförmige Anordnung, die sich koaxial um die mittig an der Decke 16 angeordnete Zulauföffnung 18 erstreckt.

Zwischen Außenreihe 20 und der Zulauföffnung 18 ist eine kreisförmige Innenreihe 30 von Innen-Lamellen 32 angeordnet, die sich ebenfalls von der Decke 16 weg erstrecken und mit ihr verbunden sind. Die einzelnen Innen-Lamellen 32 sind voneinander beabstandet. Die Innenreihe 30 ist koaxial zu und zwischen der Außenreihe 20 und der Zulauföffnung 18 angeordnet.

Am unteren Ende der Außen-Lamellen 22 ist ein Bodenring 24 vorgesehen, der die einzelnen Außen-Lamellen 22 miteinander verbindet. Der Bodenring 24 geht in die Außenwandung 12 über, welche im Bereich des Bodenrings 24 einen verjüngenden Durchmesser aufweist und in eine Manschette 26 übergeht. Die Manschette 26 ist zylinderförmig und hat einen geringeren Außendurchmesser als die Außenwandung 12. Bodenring 24 und Manschette 26 bilden einen Anschlag 28 für die Aufnahme eines Tauchrohrs.

Ein Innenring 34 verbindet die Innen-Lamellen 32 an ihrem unteren Ende miteinander. Auf diese Weise wird die Stabilität der Innen-Lamellen 32 in der Innenreihe 30 erhöht. Gleiches gilt für den Bodenring 24, der die Stabilität der Außen-Lamellen 22 in der Außenreihe 20 erhöht.

Der Innenring 34 hat einen sich nach unten erstreckenden Kragen 36, der schräg nach außen gerichtet ist. Auf diese Weise wird der Außendurchmesser des Innenrings 34 nach unten hin größer, also in Richtung von der Decke 16 weg.

Innenring 34 und Bodenring 24 sind voneinander beabstandet. Beide haben eine innere Öffnung, wobei in der inneren Öffnung des Bodenrings 24 der Innenring 34 angeordnet ist. In der inneren Öffnung des Innenrings 34 strömt die durch die Zulauföffnung 18 in die Zulaufeinheit 10 eintretende Flüssigkeit nach unten hindurch.

In dem Schnitt B-B in Figur 1b ist zu erkennen, dass die einzelnen Innen-Lamellen 32 stegförmig und leicht gekrümmt sind. Die Innen-Lamellen 32 sind gleich groß und weisen jeweils einen gleichen Abstand voneinander auf. Zwischen zwei benachbarten Innen-Lamellen 32 wird jeweils eine Innen-Lamellenöffnung 38 gebildet, die eine derartige Öffnungsbreite aufweist, dass die Summe aller Öffnungsbreiten der Innen-Lamellenöffnungen 38 kleiner ist als die Summe aller Öffnungsbreiten der Überlauföffnungen 14.

Die Außen-Lamellen 22 der Außenreihe 20 sind ebenfalls alle gleich groß, also gleich lang und gleich breit, ebenso wie die Innen-Lamellen 32. Zwischen zwei benachbarten Außen-Lamellen 22 wird jeweils eine Außen-Lamellenöffnung 23 gebildet, die gleich groß sind. Die Summe aller Öffnungsbreiten der Außen-Lamellenöffnungen 23 ist kleiner als die Summe der Breiten der Überlauföffnungen 14 der Außenwandung 12 und bevorzugt wenigstens so groß wie die Summe aller Öffnungsbreiten der Innen-Lamellenöffnungen 38.

In der Ausführungsform von Figur 1b sind die Breiten der Außen-Lamellenöffnungen 23 geringer als die Breiten der Außen-Lamellen 22, wobei die Öffnungsbreiten bevorzugt 80% der Breiten der Außen-Lamellen 22 sind. Gleiches gilt für die Breiten der Innen-Lamellenöffnung 38, die geringer sind als die Breiten der Innen-Lamellen 32, bevorzugt etwa 80%.

Der Schnitt in Figur 2 zeigt eine erfindungsgemäße Sicherungsarmatur 40 mit einer Zulaufeinheit 10 und einem Tauchrohr 50. Das zylindrische Tauchrohr 50 wird an die zylindrische Zulaufeinheit 10 angesteckt, wobei der Durchmesser des Tauchrohrs 50 geringer ist als der Durchmesser der Außenwandung 12, insbesondere geringer ist als der Innendurchmesser der Manschette 26 der Außenwandung 12. Das Tauchrohr 50 hat einen Innendurchmesser, der größer ist als der Außendurchmesser des Kragens 36 des Innenrings 34 an seiner unteren Seite. Damit lässt sich das Tauchrohr 50 in die von der Manschette 26, dem Anschlag 28 und dem Kragen 36 gebildete Aufnahme einschieben, bis das obere Ende des Tauchrohrs 50 an dem Anschlag 28 anschlägt. Das Tauchrohr 50 wird durch die entstehende Presspassung zwischen Manschette 26 und Kragen 36 gehalten. In einer bevorzugten Ausführungsform der Sicherungsarmatur 40 sind sowohl Tauchrohr 50 als auch Zulaufeinheit 10 aus Kunststoff, sodass sich eine elastische Klemmpassung zwischen Manschette 26 und Kragen 36 ausbildet, die das Tauchrohr 50 zuverlässig hält. Alternativ oder zusätzlich könnte das Tauchrohr 50 verklebt oder mittels einer Schraube befestigt werden, die sich durch die Manschette 26 hindurch in das Tauchrohr 50 erstrecken könnte.

In einer bevorzugten Ausführungsform der Sicherungsarmatur 40 sind alle Teile aus einem Kunststoff hergestellt, der eine hohe Temperaturbeständigkeit hat und auch mit Flüssigkeiten dauerhaft in Kontakt kommen kann, deren Temperatur größer 80° C, bevorzugt größer 90° C, sehr bevorzugt größer 100° C ist. Zudem ist der Kunststoff so gewählt, dass er beständig gegen Desinfektionsmittel und andere Chemikalien ist, die dem Einsatzgebiet der Sicherungsarmatur 40 entsprechen.

Figur 3 zeigt die Sicherungsarmatur 40 aus Figur 2 in unterschiedlichen Darstellungen.

In der Schnittzeichnung B-B der Figur 3 ist deutlich zu erkennen, dass durch die Zulauföffnung 18 in die Zulaufeinheit 10 eintretendes Wasser nicht seitlich durch die Überlauföffnungen 14 hinausspritzen kann. Die Außen-Lamellen 22 der Außenreihe 20 und die Innen-Lamellen 32 der Innenreihe 30 sind derart angeordnet, dass sie einander überlappen. Radial nach außen von der Zulauföffnung 18 wegspritzendes Wasser wird stets an einer der Lamellen der Innenreihe 30 oder der Außenreihe 20 gestoppt. Jeder sich gradlinig von der Zulauföffnung 18 seitlich nach außen in Richtung Außenwandung 12 bewegende Flüssigkeitsstrahl 44 trifft also auf eine Innen-Lamelle 32 oder eine Außen-Lamelle 22 und kann so nicht direkt durch die Überlauföffnungen 14 hinaustreten. Auf diese Weise wird sichergestellt, dass keine eintretende Flüssigkeit seitlich aus der Zulaufeinheit 10 hinausspritzt.

In der Schnittzeichnung A-A in Figur 3 durch die Sicherungsarmatur 40 ist zu erkennen, dass die Höhe der Innen-Lamellenöffnung 38 größer ist als die Höhe der Überlauföffnung 40. Gleiches gilt für die Höhe der Außen-Lamellenöffnung 23. Vorzugsweise sind die Innen-Lamellenöffnungen 38 und die Außen-Lamellenöffnungen 23 höher als eine regulativ vorgegebene Überlaufhöhe, die in Normen wie beispielsweise der EN 1717 festgelegt sind.

Die Überlauföffnungen 14 haben nicht nur die Funktion, einen im Fehlerbetrieb möglicherweise zu gewährleistenden Überlauf sicherzustellen, sondern dienen auch gleichzeitig zur Belüftung des Tauchrohrs 50 der Sicherungsarmatur 40.

An der Unterkante der Zulauföffnung 18 im Inneren der Zulaufeinheit 10 kommt es im Betrieb zum Perlen von Flüssigkeit oder Wasser und zum Spritzen zur Seite. Dies erfolgt insbesondere bei zunehmender Lebensdauer, wenn sich Ablagerungen von beispielsweise kalkhaltigem Wasser bilden. Das seitlich abgelenkte Wasser kann die Lamellen der Innenreihe 30 und Außenreihe 20 nicht vollständig passieren und tropft so an den Innen-Lamellen 32 oder den Außen-Lamellen 22 nach unten in das Tauchrohr 50 ab. Durch die Öffnungen im Innenring 34 und im Bodenring 24 wird eine freie Fallstrecke der Flüssigkeit von der Zulauföffnung 18 nach unten durch das Tauchrohr 50 sichergestellt.

Die Figuren 4a bis 4d zeigen einen Tank 60, der nach oben hin offen ist und eine Sicherungsarmatur 40 aufweist, die eine Zulaufeinheit 10 und ein Tauchrohr 50 umfasst. Die Sicherungsarmatur 10 ist an einer Halterung 62 befestigt, die U-förmig ausgebildet ist und im oberen Bereich des Tanks 60 mit ihren U-Schenkeln befestigt ist. Dies kann, wie in Figur 4a und 4b zu erkennen, beispielsweise durch Schrauben 64 erfolgen, die sich durch die Tankwandung 66 erstrecken.

Die zylindrisch ausgebildete Sicherungsarmatur 40 erstreckt sich durch eine kreisförmige Aufnahmeöffnung in der U-Basis 68 der Halterung 62. An der Außenseite der Zulaufeinheit erstrecken sich Krallen 42 nach außen, die sicherstellen, dass die Sicherungsarmatur 40 nicht durch die Aufnahmeöffnung in der U-Basis 68 durchrutschen kann.

In der gezeigten Ausführungsform des Tanks 60 ist eine Ablauföffnung 70 im unteren Bereich einer der Seitenwände des Tanks 60 vorgesehen, um Flüssigkeit aus dem Tank 60 zu entnehmen. Dazu wird in der Regel ein Schlauch angeschlossen, der mit einer Pumpe verbunden ist, um Flüssigkeit aus dem Tank 60 herauszupumpen. Alternativ und bevorzugt kann die Ablauföffnung 70 im Boden 61 des Tanks 60 angeordnet sein.

Der Tank 60 ist bevorzugt so dimensioniert, dass sein Volumen kleiner 1 m³ ist. Insbesondere bei kleinen Tanks, mit einem Volumen kleiner 0,5 m³ und besonders bevorzugt mit einem Volumen von 0,1 m³ oder darunter ist eine derartige Ausführungsform mit offenem Tank und Sicherungsarmatur 40 bevorzugt.

Wie in den Figuren 4a, 4b und 4d zu erkennen ist, ragt das Tauchrohr 50 in den Tank 60 hinein. Die Rohrlänge des Tauchrohrs und die Höhe der Halterung 62 sind derart dimensioniert, dass ein freies Ende 52 des Tauchrohrs von dem Boden 61 des Tanks 60 beabstandet ist. Die Länge des Tauchrohrs 50 ist weiterhin so dimensioniert, dass das freie Ende 52 des Tauchrohrs 50 bis zu einem minimalen Betriebsflüssigkeitsspiegel in den Tank 60 reicht. So wird sichergestellt, dass das Tauchrohr 50 stets in Flüssigkeit eingetaucht ist, wenn der Tank 60 im Normalbetrieb betrieben wird. Eine Blasen- oder Luftbildung innerhalb des Tanks 60 wird verhindert. Durch die Zulaufeinheit 10 und das Tauchrohr 50 einströmende Flüssigkeit wird in dem Tank nicht verwirbelt.

Die für den Tank 60 und die Sicherungsarmatur 40 verwendeten Materialien sind bevorzugt chemikalienbeständig und temperaturbeständig, insbesondere für Temperaturen größer 70° Celsius. Verbindungselemente, Zulaufschläuche oder Ablaufschläuche, die mit dem Tank 60 oder der Sicherungsarmatur 40 verbunden sind, sind bevorzugt aus beständigem Kunststoff wie etwa PE. Die Zulaufeinheit 10 ist aufgrund der Geometrie vorzugsweise in einem 3D-Druckverfahren hergestellt, wobei in der Regel Spezialkunststoffe verwendet werden, die zum einen für den 3D-Druck geeignet sind und zum anderen die Anforderungen an die Chemikalien- und Temperaturbeständigkeit erfüllen. Einige der Kunststoffteile, wie der Tank 60 oder das Tauchrohr 50, können bevorzugt aus Standardmaterial hergestellt werden, beispielsweise aus PP.

Selbstverständlich ist es auch möglich, den Tank 60 so auszubilden, dass zwei Sicherungsarmaturen in beispielsweise zwei nebeneinander angeordneten Halterungen 60 verwendet werden können. Hierdurch ist es möglich, einen doppelten Zulauf von Flüssigkeit in den Tank vorzusehen. Vorzugsweise wird ein derartiger Tank 60 in ein medizinisches Gerät, beispielsweise ein Umkehrosmosegerät, zum direkten Anschluss an eine Trinkwasserversorgung eingebaut. Durch Einsetzen der Sicherungsarmatur 40 ist eine Absicherung des Trinkwassernetzes gegeben.

Die Erfindung wurde anhand der Zeichnungen und der Beschreibung umfassend beschrieben und erklärt. Die Beschreibung und Erklärung sind als Beispiel und nicht einschränkend zu verstehen. Die Erfindung ist nicht auf die offenbarten Ausführungsformen beschränkt. Andere Ausführungsformen oder Variationen ergeben sich für den Fachmann bei der Verwendung der vorliegenden Erfindung sowie bei einer genauen Analyse der Zeichnungen, der Offenbarung und der nachfolgenden Patentansprüche.

In den Patentansprüchen schließen die Wörter "umfassen" und "mit" nicht das Vorhandensein weiterer Elemente aus. Der undefinierte Artikel "ein" oder "eine" schließt nicht das Vorhandensein einer Mehrzahl aus. Ein einzelnes Element oder eine einzelne Einheit kann die Funktionen mehrerer der in den Patentansprüchen genannten Einheiten ausführen. Die bloße Nennung einiger Maßnahmen in mehreren verschiedenen abhängigen Patentansprüchen ist nicht dahingehend zu verstehen, dass eine Kombination dieser Maßnahmen nicht ebenfalls vorteilhaft verwendet werden kann. Bezugszeichen in den Patentansprüchen sind nicht einschränkend zu verstehen.

## Patentansprüche

1. Zulaufeinheit (10) für einen offenen Tank (60) zur Aufnahme einer Flüssigkeit oder für eine Sicherungsarmatur (40) für einen offenen Tank (60); umfassend
eine Decke (16), die eine Zulauföffnung (18) hat, welche mit einem Zulauf für Flüssigkeit derart verbindbar ist, dass Flüssigkeit aus dem Zulauf in die Zulaufeinheit (10) gelangt;
eine Innenreihe (30) von Innen-Lamellen (32), die voneinander beabstandet und um die Zulauföffnung (18) herum angeordnet sind und sich von der Decke (16) weg erstrecken;
eine von der Innenreihe (30) beabstandete Außenreihe (20) von Außen-Lamellen (22), die voneinander beabstandet und um die Zulauföffnung (18) herum angeordnet sind und sich von der Decke (16) weg erstrecken;
eine Außenwandung (12) mit Überlauföffnungen (14), die von der Decke (16) abgedeckt wird und die die Außenreihe (20) von Außen-Lamellen (22) umgibt;
wobei
die Innenreihe (30) von Innen-Lamellen (32) näher an der Zulauföffnung (18) angeordnet ist als die Außenreihe (20) von Außen-Lamellen (22); und
die Außen-Lamellen (22) mit zwischen den Innen-Lamellen (32) gebildeten Innen-Lamellenöffnungen (38) derart überlappen, dass die Innen-Lamellenöffnungen (38) in Richtung der Zulauföffnung (18) von den Außen-Lamellen (22) überdeckt sind.

2. Sicherungsarmatur (40) für einen offenen Tank (60) zur Aufnahme einer Flüssigkeit; umfassend
eine Zulaufeinheit (10), die mit einem Zulauf für die Flüssigkeit verbindbar ist;
ein sich an die Zulaufeinheit (10) anschließendes, nach unten offenes Tauchrohr (50);
wobei die Zulaufeinheit (10)
eine Decke (16) umfasst, die eine Zulauföffnung (18) hat, welche mit dem Zulauf derart verbindbar ist, dass Flüssigkeit aus dem Zulauf in die Zulaufeinheit (10) gelangt;
eine Innenreihe (30) von Innen-Lamellen (32) aufweist, die voneinander beabstandet und um die Zulauföffnung (18) herum angeordnet sind und sich von der Decke (16) weg erstrecken;
eine von der Innenreihe (30) beabstandete Außenreihe (20) von Außen-Lamellen (22) aufweist, die voneinander beabstandet und um die Zulauföffnung (18) herum angeordnet sind und sich von der Decke (16) weg erstrecken;
eine Außenwandung (12) mit Überlauföffnungen (14) hat, die von der Decke (16) abgedeckt wird und die die Außenreihe (20) von Außen-Lamellen (22) umgibt;
wobei
die Innenreihe (30) von Innen-Lamellen (32) näher an der Zulauföffnung (18) angeordnet ist als die Außenreihe (20) von Außen-Lamellen (22); und
die Außen-Lamellen (22) und die Innen-Lamellen (32) derart angeordnet sind, dass sie sich aus Richtung der Zulauföffnung (18) überlappen.

3. Zulaufeinheit (10) oder Sicherungsarmatur (40) nach einem der vorhergehenden Ansprüche, **dadurch gekennzeichnet, dass** die Innenreihe (30) von Innen-Lamellen (32) und die Außenreihe (20) von Außen-Lamellen (22) im Wesentlichen auf einer geschlossenen Kurvenbahn angeordnet sind, bevorzugt konzentrisch, und die Außenwandung (12) im Wesentlichen die Form einer geschlossenen Kurvenbahn hat, bevorzugt konzentrisch zu der Außenreihe (20) von Außen-Lamellen (22) angeordnet ist.

4. Zulaufeinheit (10) oder Sicherungsarmatur (40) nach dem vorhergehenden Anspruch, **dadurch gekennzeichnet, dass** die Abstände zwischen den Innen-Lamellen (32) und/oder die Abstände zwischen den Außen-Lamellen (22) gleich groß sind, bevorzugt die Abstände zwischen den Innen-Lamellen (32) und zwischen den Außen-Lamellen (22) gleich sind.

5. Zulaufeinheit (10) oder Sicherungsarmatur (40) nach einem der vorhergehenden Ansprüche, **dadurch gekennzeichnet, dass** die Zulauföffnung (18) mittig an der Decke (16) der Zulaufeinheit (10) angeordnet ist.

6. Zulaufeinheit (10) oder Sicherungsarmatur (40) nach einem der vorhergehenden Ansprüche, **dadurch gekennzeichnet, dass** die Außen-Lamellen (22) und/oder die Innen-Lamellen (32) jeweils gleich breit und/oder gleich lang sind.

7. Zulaufeinheit (10) oder Sicherungsarmatur (40) nach einem der vorhergehenden Ansprüche, **dadurch gekennzeichnet, dass** die Zulaufeinheit (10) einen unteren Bodenring (24) umfasst, der mit der Außenwandung (12) und dem unteren Ende der Außen-Lamellen (22) verbunden ist.

8. Zulaufeinheit (10) oder Sicherungsarmatur (40) nach einem der vorhergehenden Ansprüche, **dadurch gekennzeichnet, dass** die Summe der Breite der Überlauföffnungen (14) größer ist als die Summe der Öffnungsbreiten in der Innenreihe (30) zwischen benachbarten Innen-Lamellen (32) oder als die Summe der Öffnungsbreiten in der Außenreihe (20) zwischen benachbarten Außen-Lamellen (22).

9. Zulaufeinheit (10) oder Sicherungsarmatur (40) nach einem der vorhergehenden Ansprüche, **dadurch gekennzeichnet, dass** die Zulauföffnung (18) derart dimensioniert ist, dass die Strömungsgeschwindigkeit durch den Zulauf deutlich kleiner als 1 m³/h ist, bevorzugt kleiner als 0,5 m³/h, sehr bevorzugt kleiner als 0,1 m³/h, besonders bevorzugt kleiner als 0,05 m³/h.

10. Zulaufeinheit (10) oder Sicherungsarmatur (40) nach einem der vorhergehenden Ansprüche, **dadurch gekennzeichnet, dass** die zwischen zwei Innen-Lamellen (32) gebildete Innen-Lamellenöffnung (38) eine Höhe aufweist, die größer ist als eine normativ vorgegebene Überlaufhöhe.

11. Sicherungsarmatur (40) nach Anspruch 2 und 3, **dadurch gekennzeichnet, dass** die Zulaufeinheit (10) und das Tauchrohr (50) einen kreisförmigen Querschnitt haben, wobei der Durchmesser des Tauchrohres (50) kleiner ist als der Durchmesser der Außenwandung (12) und größer als der Durchmesser der Innenreihe (30) der Innen-Lamellen (32).

12. Offener Tank (60) zum Anschluss an ein Flüssigkeitsnetz, mit einer Sicherungsarmatur (40) nach Anspruch 2, umfassend
einen im Boden (61) des Tanks (60) angeordneten Auslauf;
eine Haltevorrichtung zum Halten der Sicherungsarmatur (40) an dem Tank (60) oder einem offenen Gehäuse des Tanks (60).

13. Tank (60) nach dem vorhergehenden Anspruch, **dadurch gekennzeichnet, dass** das Volumen des Tanks (60) kleiner als 1 m³ ist, bevorzugt kleiner als 0,5 m³, sehr bevorzugt kleiner als 0,1 m³, besonders bevorzugt kleiner als 0,01 m³.

14. Tank (60) nach Anspruch 12 oder 13, **dadurch gekennzeichnet, dass** das Tauchrohr (50) der Sicherungsarmatur (40) derart ausgebildet ist, dass es eine Rohrlänge aufweist, die wenigstens bis zu einem minimalen Betriebsflüssigkeitsspiegel reicht, und dass das freie Ende von dem Boden (61) des Tanks (60) beabstandet ist.

15. Gerät zum Anschluss an das Trinkwassernetz, umfassend
einen offenen Tank (60) zur Aufnahme von Wasser;
einen freien Einlauf in den Tank (60) mittels eines Zulaufs; und
eine Sicherungsarmatur (40) nach Anspruch 2, zum Verhindern von einem Entweichen von zugeführtem Wasser während des Zulaufs in den Tank (60);
wobei
das Tauchrohr (50), das mit der Zulaufeinheit (10) verbunden ist, in den Tank (60) derart hineinragt, dass das freie Ende des Tauchrohrs (50) von dem Boden (61) des Tanks (60) beabstandet ist.
